# FASCICULE DE BREVET EUROPEEN

(11) **EP 0 279 709 B1**
(45) Date de publication et mention de la délivrance du brevet: **15.05.1991**
(21) Numéro de dépôt: 88400031.6
(22) Date de dépôt: 07.01.1988
(51) Int. Cl.: F42B 12/10, F42C 1/14

(54) **Perfectionnements apportés à la réalisation de projectiles à charges tandem à effet d'explosif**
Gefechtsköpfe mit mindestens einer Hauptladung und einer Vorladung
Projectiles with tandem charges

(30) Priorité: 14.01.1987 FR 8700319
(43) Date de publication de la demande: 24.08.1988
(73) Titulaire: SOCIETE D'ETUDES DE REALISATIONS ET D'APPLICATIONS TECHNIQUES ( S.E.R.A.T.), F-75008 Paris (FR)
(72) Inventeur: Arene, François, F-75017 Paris (FR)
(74) Mandataire: Armengaud Ainé, Alain

(56) Documents cités:
- WO-A-86/00979
- FR-A- 2 310 547
- US-A- 3 173 365
- US-A- 3 416 448

## Description

La présente invention concerne des perfectionnements apportés aux charges tandem.

On sait que la protection des blindés a fait des progrès très importants au cours des dernières années, en particulier avec l'apparition des blindages multicouches actifs en amont du blindage principal.

De tels blindages sont capables de dégrader dans des proportions considérables le pouvoir perforant des munitions antichars, notamment celui des charges creuses ainsi que leurs effets en aval du blindage principal. La désorganisation du jet de charge creuse peut ainsi être obtenue avec les "blindages multicouches actifs légers", caractérisés par une très faible masse surfacique.

On sait aussi que la charge tandem constitue la parade à ces blindages multicouches actifs. La charge avant initie la protection active et la charge arrière qui constitue en général la charge principale du tandem, est mise à feu après la fin de la "durée de vie" de la protection active: c'est à dire lorsque les éléments de celle-ci précédemment initiés ne sont plus capables de perturber les effets de la charge arrière généralement constituée par une charge creuse.

Le concept d'une telle charge tandem et un premier mode de réalisation sont décrits par la présente titulaire dans FR-A-2 310 547.

Dans cette publication antérieure, la présente titulaire divulgue une charge tandem, destinée notamment à l'attaque des blindés, comportant à l'extrémité avant de l'ogive de la charge creuse principale, une charge creuse dite "secondaire réduite avant" qui est placée à l'extrémité d'une antenne logée au repos à l'intérieur de l'ogive et déployale en vol par des moyens appropriés de manière à éloigner dans des proportions importantes, la charge tandem secondaire avant de la charge principale.

On assiste aujourd'hui à un renforcement des protections actives, avec notamment l'apparition de "protections actives lourdes" caractérisées par des "durées de vie" nettement plus élevées que celles des protections actives légères.

Différents moyens ont déjà été proposés, voire développés, pour faire face à cette menace: écartement et interposition d'éléments protecteurs entre charge avant et charge arrière incorporées au même projectile, emploi de fusée de proximité...

A cet égard, FR-A-2540238 illustre un exemple de réalisation des protections internes entre charge avant et charge arrière.

Selon une autre technique connue par WO-A-86 00 979, on utilise deux projectiles distincts, reliés par un fil de liaison de manière à obtenir, sur trajectoire, une munition constituée par les deux projectiles distincts réunis par leur fil de liaison afin que le projectile arrière suive le projectile avant. Dans un tel système, seul le projectile arrière porte une charge explosive, le projectile avant étant une sonde détectant l'objectif à l'impact et déclenchant ainsi la mise à feu de la charge du projectile arrière à distance appropriée de cet objectif. Par conséquent, un tel système ne permet pas de détruire des blindages modernes du type multicouches actifs.

Tous les moyens déjà connus pour améliorer l'efficacité de la charge tandem, face aux blindages "actifs à longue durée de vie", sont relativement complexes et encombrants. Ils peuvent donc être supposés mal adaptés aux munitions non guidées. C'est pourquoi, la demanderesse qui a une longue expérience de ce type de munitions applique ses connaissances à la présente invention et elle s'est fixée pour objectif de créer une disposition nouvelle de charge tandem, capable d'attaquer les blindés plus modernes même s'ils sont équipés de protections actives à "longue durée de vie", plusieurs milli-secondes par exemple, tout en limitant la masse et l'encombrement de ladite charge tandem à un niveau modéré, compatible avec les munitions non guidées à grande diffusion.

A cet effet, l'invention concerne une charge tandem destinée en particulier à l'attaque des blindés du type décrit dans FR-A-2 310 547 et caractérisée en ce qu'elle est constituée sur trajectoire par deux projectiles distincts, renfermant chacun l'une desdites charges, réunis par un fil de liaison afin que le projectile arrière suive le projectile avant, en ce que, en vue d'assurer l'attaque des blindés dont la protection comporte des pré-blindages actifs, la longueur L du fil de liaison est choisie de telle sorte que le rapport L/V soit supérieur à la durée de vie △ T des pré-blindages, V étant la vitesse desdits projectiles, et en ce que le projectile de tête portant ladite charge avant est projeté en sortie du lanceur avec un supplément de vitesse initiale Vo par rapport à la vitesse initiale Vo du projectile arrière portant la charge arrière, ce supplément de vitesse initiale étant obtenu par compression puis détente de l'air situé derrière son culot dans un alésage situé à l'intérieur ou autour de l'ogive du projectile arrière par recul relatif du projectile de tête en début de lancement sous l'effet des forces d'inertie puis par projection relative sous l'effet de la pression de l'air comprimé et détendu en fin de lancement.

Ainsi, et selon l'invention, ces deux projectiles parcourent leur trajectoire à la vitesse V et la charge arrière peut exercer sa pleine efficacité dans la mesure où elle arrive sur la cible avec un retard par rapport au projectile avant, supérieur à la "durée de vie" △ T des blindages actifs caractérisant la menace. Il suffit pour cela que la longueur L du fil de liaison entre charges soit supérieure au produit V. △ T.

Le projectile de tête est projeté en sortie de lanceur, avec un supplément de vitesse initiale Vo par rapport à la vitesse initiale Vo du projectile renfermant la charge arrière.

La différence de vitesse entre les deux mobiles que constituent les projectiles avant et arrière assure le déroulement du fil de liaison dont la tension est assurée par un propulseur de croisière incorporé au projectile de tête renfermant la charge avant.

L'invention est particulièrement bien adaptée aux systèmes balistiques dont les projectiles ne sont pas sollicités par des facteurs de charge déterministes. Un exemple de l'invention décrit ci-après comment est assurée la stabilité aérodynamique de l'ensemble projectile de tête + fil de liaison + projectile arrière.

Pour limiter l'effort de tension en fin de déroulement du fil de liaison, l'allongement apparent de ce fil est préférentiellement augmenté par la course d'un amortisseur ou d'un dispositif d'armement accroché à l'une des extrémités dudit fil.

Cette énumération n'est pas exhaustive et d'autres avantages et caractéristiques de cette invention ressortiront de la description ci-après qui présente divers exemples de réalisation de charges tandem selon l'invention.

Au cours de cette description, on se référera aux dessins annexés sur lesquels:
- la figure 1 est une vue générale sur trajectoire de la charge tandem à fil de liaison après déploiement de celui-ci;
- la figure 2 est une vue partielle, illustrant la position initiale du projectile de tête avant départ du coup, dans l'ogive du projectile arrière, selon un premier exemple de réalisation de l'invention dans lequel le projectile arrière constitue le projectile principal;
- la figure 3 est une vue du projectile de tête en fin de déroulement;
- la figure 4 est une vue de la position initiale du culot du projectile de tête sur l'ogive du second projectile, selon un deuxième exemple de réalisation de l'invention dans lequel le projectile de tête constitue le projectile principal;
- La figure 5 est une vue partielle montrant la fillière placée dans le projectile arrière et
- La figure 6 est une vue partielle similaire à la figure 5, mais dans laquelle la filière est montée dans le projectile de tête.

Selon le premier exemple de réalisation de l'invention, illustré par les figures 1 à 3, la charge tandem est constituée par un projectile de tête 1 et un projectile arrière ou projectile principal 2 reliés par le fil de liaison 3 et comportant respectivement la charge creuse 4, capable d'initier des préblindages actifs lourds et la charge creuse principale 5 capable de perforer le blindage principal des cibles envisagées.

La figure 1 montre que, selon cet exemple de l'invention, le projectile de tête 1 et le projectile principal arrière 2 ayant préférentiellement une stabilité aérodynamique propre, la tension du fil 3 conforte cette stabilité de telle sorte qu'après amortissement des perturbations, l'ensemble des mobiles 1 et 2 et du fil 3 est caractérisé par une position alignée dans une direction voisine de la vitesse aérodynamique ou de la vitesse V par rapport au sol et de la tangente à la trajectoire T.

Toujours selon cet exemple de l'invention et en se référant à la figure 2, on voit que le projectile de tête 1 est fixé par une ou plusieurs goupilles telles que 6, dans un alésage 7 de section s ménagé dans l'ogive du projectile principal 6 sur laquelle sont organisés les contacteurs d'ogive et "d'épaule" 8 et 9 capables d'initier de façon connue la chaîne pyrotechnique du projectile principal 2 lorsque celui-ci heurte la cible.

De plus la figure 2 montre encore que selon cet exemple de l'invention:
- Le culot du projectile de tête dans sa position initiale avant cisaillement de la goupille 6, correspond à la distance xₒ du fond de l'alésage 7;
- Au cours du parcours d'âme et sous l'effet des forces d'inertie dues à l'accélération des projectiles 1 et 2 par le lanceur, le culot du projectile de tête 1 animé d'un mouvement de recul relatif vient au contact de la au des butées 10 à la distance xₘ du fond de l'alésage 7.

Selon cet exemple de l'invention, la ou les butées 10 sont réglées préférentiellenent (non limitatit) de telle sorte que la pression de l'air Pn derrière le projectile de tête 1 en butée, corresponde à l'équilibre des efforts d'inertie provoqués par le projectile de tête lorsqu'il passe à la bouche du lanceur sous l'accélération ΓG.

On démontre que, si on appelle Po la pression atmosphérique, M et m les masses respectives du projectile principal 2 et du projectile de tête 1 ainsi que γ ∼ 1,4 le coefficient polytropique de l'air, on a:
dans la réalisation de cet exemple de l'invention, on sait également définir les valeurs de xₒ et xₘ pour conférer au projectile de tête 1 le △ Vo recherché, car on démontre que:
Ce △ Vo est bien entendu choisi de telle sorte que le déroulement s'achève à une distance inférieure à la portée minimale △ Xₘ recherché par la charge tandem alors que △ Xₒ est voisine de
$\frac{\text{Vo + △ Vo}}{\text{△ Vo}} \text{L}$

Toujours selon ce premier exemple de l'invention et en se référant à la figure 2, le fil 3 avant déroulement peut naturellement et préférentiellement (non limitatif), être lové dans le fond de l'alésage.

En se référant maintenant à la figure 3 et toujours selon cet exemple de l'invention, la tension du fil 3 en fin de déroulement est limitée par un accroissement apparent de l'allongement dudit fil par addition à cet allongement de la course d'un amortisseur ou encore d'un dispositif de sécurité et d'armement (D.S.A.) 11 de fusée pyrotechnique, accroché à une extrémité dudit fil.

En se référant également aux figures 5 et 6 et toujours selon cet exemple de l'invention, le supplément de vitesse △ Vo du projectile de tête est annulé en fin de déroulement du fil de liaison 3 par passage de celui-ci dans une filière 17 liée soit au projectile arrière 2, soit encore au projectile de tête 1.

Le fil 3 est donc disposé au départ de part et d'autre de la filière 17 et le travail correspondant à l'annulation de △ Vo est nettement inférieur à celui qui correspondrait au passage dans ladite filière de toute la longueur dudit fil située initialement en amont de celle-ci.

Toujours selon cet exemple de l'invention, le fil de liaison 3 est réalisé en matière plastique polyamide par exemple.

Selon un deuxième exemple de réalisation de l'invention représenté sur la figure 4, le projectile de tête 12 renferme la charge principale et il constitue le projectile principal. Il comporte à l'arrière un alésage 13 dans lequel le fil de liaison 3 est lové et l'ogive du projectile arrière 14 est fixée jusqu'au départ du coup par une ou plusieurs goupilles 15. Selon ce second exemple de l'invention, le choix de △ Vo, le réglage de la pression Pm ainsi que des hauteurs d'air xₘ et xₒ sont définies préférentiellement comme pour le premier exemple de réalisation de l'invention décrit ci-dessus.

## Revendications

1. Charge tandem destinée en particulier à l'attaque des blindés qui comprend une charge avant à effet d'explosif et une charge arrière à effet d'explosif, caractérisée en ce qu'elle est constituée sur trajectoire par deux projectiles distincts (1, 2; 12, 14), renfermant chacun l'une desdites charges, réunis par un fil de liaison (3) afin que le projectile arrière suive le projectile avant, en ce que, en vue d'assurer l'attaque des blindés dont la protection comporte des pré-blindages actifs, la longueur L du fil de liaison (3) est choisie de telle sorte que le rapport L/V soit supérieur à la durée de vie △ T des pré-blindages, V étant la vitesse desdits projectiles, et en ce que le projectile de tête (1, 12) portant ladite charge avant est projeté en sortie du lanceur avec un supplément de vitesse initiale Vo par rapport à la vitesse initiale Vo du projectile arrière (2, 14) portant la charge arrière, ce supplément de vitesse initiale étant obtenu par compression puis détente de l'air situé derrière son culot dans un alésage situé à l'intérieur ou autour de l'ogive du projectile arrière par recul relatif du projectile de tête en début de lancement sous l'effet des forces d'inertie puis par projection relative sous l'effet de la pression de l'air comprimé et détendu en fin de lancement.

2. Charge tandem selon la revendication 1, caractérisée en ce que le suppléant de vitesse initiale △ Vo est choisi de manière que la valeur de la longeur$\frac{\text{(Vo + △ VoL)}}{\text{Vo}}$ voisine de la portée △ X_{d} à laquelle le déroulement du fil est achevé, soit inférieure à la portée minimale △ Xₘ recherchée pour le fonctionnement de ladite charge tandem.

3. Charge tandem selon l'une des revendications 1 ou 2, caractérisée en ce que le projectile de tête contient la charge principale et constitue le projectile principal.

4. Charge tandem selon l'une des revendications 1 ou 2, caractérisée en ce que le projectile arrière contient la charge principale et constitue le projectile principal.

5. Charge tandem selon l'une quelconque des revendications précédentes, caractérisée en ce que le projectile de tête (1) est fixé par construction au projectile arrière (2) par une ou plusieurs goupilles (6) cisaillées au départ du coup sous l'effet des forces d'inertie.

6. Charge tandem selon la revendication 5, caractérisée en ce que le volume d'air comprimé derrière le projectile de tête et la hauteur d'air correspondante Xₒ étant déterminés par lesdites goupilles, le volume résiduel et la hauteur d'air correspondante Xₘ sont déterminés par une ou plusieurs butées (10) ménagées sur le projectile arrière vis-à-vis du culot du projectile de tête.

7. Charge tandem selon l'une quelconque des revendications précédentes, caractérisée en ce que le fil de liaison (3) est réalisé en matière plastique telle que notamment polyamide.

8. Charge tandem selon l'une quelconque des revendications précédentes, caractérisée en ce que la charge de tête et la charge arrière ou l'une des deux sont des charges formées, de préférence des charges creuses.

9. Charge tandem selon l'une quelconque des revendications précédentes, caractérisée en ce que Xₒ et Xₘ sont choisies préférentiellement de manière que la force de pression de l'air comprimé au culot du projectile de tête en butée arrière corresponde sensiblement à l'équilibre des forces exercées par cette pression avec les forces d'inertie correspondant à l'accélération Γb caractérisant le passage de ce projectile à la bouche du lanceur.

## Patentansprüche

1. Gefechtskopf mit Vor- und Hauptladung zur Verwendung insbesondere bei Panzerangriffen, die eine vordere Explosivladung und eine hintere Explosivladung aufweist, **dadurch gekennzeichnet, daß** sie auf der Geschoßflugbahn aus zwei getrennten Geschossen (1, 2; 12, 14) besteht, die jeweils eine der genannten Explosivladungen umschließen und durch eine Verbindungsleine (3) miteinander verbunden sind, damit das hintere Geschoß dem vorderen Geschoß folgt, **daß** im Hinblick darauf, daß ein Erfolg des Angriffs auf Panzer sichergestellt wird, die durch wirksame Vorpanzerungen geschützt sind, die Länge L der Verbindungsleine (3) so gewählt ist, daß das Verhältnis L/V größer ist als die Lebensdauer △ T der Vorpanzerungen, wobei V die Geschoßgeschwindigkeit ist, **und dadurch, daß** der Geschoßkopf (1, 12), der die vordere Ladung trägt, beim Verlassen der Abschußvorrichtung mit einem Aufschlag auf die Anfangsgeschwindigkeit △ Vo, bezogen auf die Anfangsgeschwindigkeit Vo des hinteren Geschosses (2, 14), das die hintere Ladung trägt, abgeschossen wird, wobei dieser Zuschlag auf die Anfangsgeschwindigkeit durch Komprimieren und anschließende Druckentlastung der hinter dem Geschoßboden befindlichen Luft in einer Bohrung im Inneren der hinteren Geschoßspitze oder bezüglich dieser durch einen relativen Rückstoß des Geschoßkopfes zu Beginn der Abschußbewegung unter der Einwirkung von Trägheitskräften und dann durch einen relativen Ausstoß unter der Einwirkung der komprimierten und am Ende der Abschußbewegung entspannten Luft erreicht wird.

2. Gefechtskopf mit Vor- und Hauptladung nach Anspruch 1, **dadurch gekennzeichnet, daß** der Zuschlag auf die Anfangsgeschwindigkeit △ Vo so gewählt ist, daß der Wert der Länge$\frac{\text{(Vo + Vo) L}}{\text{Vo}}$ nahe der Schußweite △ X_{d}, bei der das Entrollen der Leine beendet ist, niedriger als die für das Funktionieren des genannten "Tandem"-Gefechtskopfes gefundene minimale Schußweite △ Xₘ ist.

3. Gefechtskopf mit Vor- und Hauptladung nach einem der Ansprüche 1 oder 2, **dadurch gekennzeichnet, daß** der Geschoßkopf die Hauptladung enthält und das Hauptgeschoß darstellt.

4. Gefechtskopf mit Vor- und Hauptladung nach einem der Ansprüche 1 oder 2, **dadurch gekennzeichnet, daß** das hintere Geschoß die Hauptladung enthält und das Hauptgeschoß darstellt.

5. Gefechtskopf mit Vor- und Hauptladung nach einem der vorhergehenden Ansprüche, **dadurch gekennzeichnet, daß** der Geschoßkopf (1) durch einen oder mehrere größere Stifte (6), die beim Beginn des Stoßes unter der Einwirkung der Trägheitskräfte abgeschert wird bzw. werden, konstruktionstechnisch am hinteren Geschoß (2) befestigt ist.

6. Gefechtskopf mit Vor- und Hauptladung nach Anspruch 5, **dadurch gekennzeichnet, daß** das Volumen der hinter dem Kopfgeschoß zusammengepreßten Luft und die entspechende Lufthöhe Xₒ, die durch die größeren Stifte bestimmt werden, das Restvolumen und die entsprechende Lufthöhe Xₘ durch einen oder mehrere auf dem hinteren Geschoß gegenüber dem Geschoßboden des Hauptgeschosses angebrachte Anschläge (10) bestimmt werden.

7. Gefechtskopf mit Vor- und Hauptladung nach einem der vorhergehenden Ansprüche, **dadurch gekennzeichnet, daß** die Verbindungsleine (3) aus Kunststoff, insbesondere aus Polyamid, ist.

8. Gefechtskopf mit Vor- und Hauptladung nach einem der vorhergehenden Ansprüche, **dadurch gekennzeichnet, daß** die Hauptladung und die hintere Ladung oder eine von beiden Formladungen, vorzugsweise Hohlladungen, sind.

9. Gefechtskopf mit Vor- und Hauptladung nach einem der vorhergehenden Ansprüche, **dadurch gekennzeichnet, daß** Xₒ und Xₘ vorzugsweise so gewählt werden, daß die Druckkraft der am Geschoßboden des Kopfgeschosses komprimierten Luft am hinteren Anschlag in etwa dem Gleichgewicht der durch diesen Druck ausgeübten Kräfte mit den Trägheitskräften, die der Beschleunigung Γb entsprechen, die den Durchtritt des Geschosses an der Mündung der Abschußvorrichtung kennzeichnet, entspricht.

## Claims

1. Tandem charge intended, in particular, for attacking armoured vehicles, which comprises a front charge with explosive effect and a rear charge wit explosive effect, characterized in that it is composed when in flight of to separate projectiles (1, 2; 12, 14), each containing one of said charges, the projectiles being connected together by a connecting wire (3) so that the rear projectile follows the front projectile, in that, for the purpose of assuring attack of the armour having a protection which comprises active pre-armour, the length L of the connecting wire (3) is chosen so that the ratio L/V shall be greater than the life △ T of the pre-armour where V is the velocity of said projectiles, and in that the head projectile (1, 12) carrying said front charge is projected on leaving the launcher with an initial velocity supplement △ Vo relative to the initial velocity Vo of the rear projectile (2, 14) carrying said rear charge, this initial velocity supplement being achieved by compression and then expansion of the air situated behind its base in a bore situated inside or around the nose of the rear projectile by relative recoil of the head projectile at the start of launching under the effect of the inertia forces and then by relative projection under the effect of the pressure of the compressed and then expanded air at the end of launching.

2. Tandem charge according to Claim 1, characterized in that the initial velocity supplement △ Vo is chosen in such a manner that the length$\frac{\text{Vo + △ Vo L}}{\text{Vo}}$ near the distance travelled △ X_{d} at which the unwinding of the wire is completed, shall be less than the minimum range △ Xₘ desired for the functioning of said tandem charge.

3. Tandem charge according to one of Claims 1 or 2, characterized in that the head projectile contains the principal charge and constitutes the principal projectile.

4. Tandem charge according to one of Claims 1 or 2, characterized in that the rear projectile contains the principal charge and constitutes the principal projectile.

5. Tandem charge according to any one of the preceding Claims, characterized in that the head projectile (1) is fixed, by construction, to the rear projectile (2) by one or more pins (6) which shear at the start of firing under the effect of the inertia forces.

6. Tandem charge according to Claim 5, characterized in that the volume of compressed air behind the head projectile and the corresponding air head Xₒ being determined by said pins, the residual volume and the corresponding air head Xₘ are determined by one or more stops (10) formed on the rear projectile opposite the base of the head projectile.

7. Tandem charge according to any one of the preceding Claims characterized in that the connecting wire (3) is made of a plastics material, such as notably polyamide.

8. Tandem charge according to any one of the preceding Claims, characterized in that the head charge and the rear charge or the one of the two are shaped charges, preferably hollow-shaped charges.

9. Tandem charge according to any one of the preceding Claims, characterized in that Xₒ and Xₘ are chosen preferably in such a way that the compressive force of the compressed air on the base of the head projectile in rear limiting position corresponds substantially to the equilibrium of the forces exerted by this pressure with the inertia forces corresponding to the acceleration Γb characterizing the passage of this projectile to the muzzle of the launcher.
